# EUROPÄISCHE PATENTSCHRIFT

(11) **EP 1 777 045 B1**
(45) Veröffentlichungstag und Bekanntmachung des Hinweises auf die Patenterteilung: **26.11.2008**
(21) Anmeldenummer: 06021388.1
(22) Anmeldetag: 12.10.2006
(51) Int. Cl.: B26B 5/00

(54) **Messer**
Knife
Couteau

(30) Priorität: 24.10.2005 DE 102005051108
(43) Veröffentlichungstag der Anmeldung: 25.04.2007
(73) Patentinhaber: MARTOR KG, 42653 Solingen (DE)
(72) Erfinder: Polei, Gudula, 42653 Solingen (DE)
(74) Vertreter: Ostriga, Sonnet, Wirths & Roche

(56) Entgegenhaltungen:
- DE-A1- 3 622 343
- US-A- 5 337 481
- US-A1- 2005 188 541
- US-A1- 2005 193 567

## Beschreibung

Die Erfindung betrifft ein Messer mit einem Messergehäuse gemäß dem Oberbegriff des Anspruchs 1.

Ein solches Messer ist bekannt aus der DE 36 22 343 C2. In einem Aufnahmekanal des Messergehäuses ist eine Klingenhalterung, welche die Messerklinge aufnimmt, geführt. Die Klingenhalterung weist an beiden Seiten einen Bedienansatz auf, welcher jeweils in einer Aussparung des Gehäuses aufgenommen ist. Mit dem Bedienansatz kann die Klinge entgegen der Rückstellkraft einer Feder aus einer in das Gehäuse zurückgezogenen Position in eine Schneidposition verbracht werden, bei der ein Teil der Klinge zum Schneiden aus einer Gehäuseöffnung herausragt.

Dieses Messer hat den Vorteil, dass aufgrund des beidseitigen Bedienansatzes die Bedienung des Messers sowohl für Linkshänder als auch für Rechtshänder möglich ist. Das Messer lässt sich jedoch bei einer horizontalen Schneidbewegung, bei der ein Druck auf den Messerrücken notwendig ist, nur schwierig handhaben.

Ein Messer, das aus offenkundiger Vorbenutzung bekannt ist, weist ebenfalls eine translatorisch in einem Aufnahmekanal des Messergehäuses geführte Klingenhalterung auf. Der Gehäuserücken weist eine Aussparung auf, welche von einem Bedienungsansatz durchgriffen wird, der mit der Klingenhalterung verbunden ist. Der Bedienungsansatz übergreift sattelartig das Messergehäuse. Das Messer ist daher sowohl für Rechts- als auch für Linkshänder geeignet und gestattet darüber hinaus Horizontalschnitte, bei denen ein Daumendruck auf den Messerrücken ausgeübt werden muss.

Nachteilig an dem Messer ist jedoch, dass das Messer nur schwierig handhabbar ist. Denn bei einem Bewegen des Bedienansatzes beispielsweise mit dem Daumen kollidiert der Bedienansatz an anderer Stelle mit der das Gehäuse umgreifenden Hand.

Ausgehend von dem erstgenannten Stand der Technik ist es daher Aufgabe der Erfindung, ein Messer zu schaffen, das in der Handhabung verbessert ist.

Die Aufgabe wird gelöst mit den Merkmalen des Anspruchs 1 insbesondere mit den Merkmalen des Kennzeichenteils.

Das wesentliche Prinzip der Erfindung besteht darin, dass das Messergehäuse nunmehr drei schlitzartige Aussparungen aufweist, in welchen jeweils ein Betätigungsansatz für die Klingenhalterung aufgenommen ist. Die Außenflächen des Messergehäuses, welche die Aussparungen umgeben, bilden Stütz- und Anlageflächen für die Finger des Benutzers. Die Außenfläche des Betätigungsansatzes kann bezüglich der umgebenden Gehäuseaußenfläche zurückversetzt sein oder bündig abschließen. Teilbereiche der Außenflächen des Betätigungsansatzes können auch bezüglich der umgebenden Gehäuseaußenfläche vorragen.

Vorteil der Erfindung ist, dass das Messer sowohl von Rechts- als auch von Linkshändern in zwei unterschiedlichen Schneidpositionen verwendbar ist. In einer ersten Schneidposition wird der Schneiddruck durch den Handballen auf den Messerrücken aufgebracht, während in einer zweiten Schneidposition der Daumen auf dem Messerrücken anliegt und den Schneiddruck bewirkt.

Gemäß einer ersten Ausführungsform ragen die umgebenden Gehäuseaußenflächenbereiche bezüglich des Betätigungsansatzes vor, während der Betätigungsansatz wenigstens teilweise gegenüber den Gehäuseaußenflächenbereichen versenkt angeordnet ist. Weil die umgebenden Außenflächen, welche Stützflächen für die Benutzerhand bilden, gegenüber dem Betätigungsansatz vorragen, überspannt die Benutzerhand brückenartig die Aussparung und kommt daher bei der Bedienung eines Betätigungsansatzes nicht ungewollt mit den anderen Betätigungsansätzen in Kontakt.

Gemäß einer weiteren Ausführungsform weist wenigstens ein Betätigungsansatz einen Wulst auf, welcher gegenüber einer Bedienfläche des Betätigungsansatzes vorragt. Der Wulst bildet einen Anschlag für den Bedienfinger, wodurch ein Abrutschen der Finger verhindert wird und der Bedienansatz leichter verschiebbar ist. Der Wulst ragt gegenüber der Bedienfläche vor. Er kann, muss aber nicht über die umgebenden Außenflächen des Messergehäuses hinausragen. Es ist also möglich, dass er gegenüber der Bedienfläche vorragt, jedoch bezüglich der umgebenden Außenfläche versenkt ist.

Gemäß einer weiteren Ausführungsform sind alle Betätigungsansätze einem Betätigungselement zugeordnet. Die Betätigungsansätze können beispielsweise mit dem Betätigungselement verklebt sein oder auf andere Weise angebracht sein, wie z.B. durch Verclipsen. Das Betätigungselement kann beispielsweise fest an der Klingenhalterung angebracht sein oder aber auf andere Weise, beispielsweise mittels einer Kupplung, mit der Klingenhalterung zusammen wirken.

Gemäß einer weiteren Ausführungsform sind die Betätigungsansätze und das Betätigungselement einstückig miteinander verbunden. Das einstückige Betätigungselement kann beispielsweise durch Kunststoffspritzguss hergestellt werden.

Gemäß einer weiteren Ausgestaltung der Erfindung weist wenigstens der Messergehäusebereich, in welchem die Aussparungen vorgesehen sind, einen im Wesentlichen rechteckigen Querschnitt auf.

Einer ergonomisch vorteilhaften Ausführung gemäß sind die Eckbereiche des im Wesentlichen rechteckigen Querschnitts abgerundet ausgebildet.

Einer weiteren Ausgestaltung der Erfindung gemäß weist wenigstens der Messergehäusebereich, in welchem die Aussparungen vorgesehen sind, einen im Wesentlichen ovalen Querschnitt auf.

Weitere Vorteile der Erfindung ergeben sich aus den nicht zitierten Unteransprüchen sowie anhand der Beschreibung eines in den Figuren dargestellten Ausführungsbeispiels. Es zeigen:
Fig. 1 eine schematische Seitenansicht des erfindungsgemäßen Messers,
Fig. 2 eine Ansicht gemäß Ansichtspfeil II in Fig. 1,
Fig. 3 eine Ansicht gemäß Ansichtspfeil III in Fig. 2 und
Fig.4 eine Schnittdarstellung gemäß der Schnittlinie IV-IV in Fig. 1.

In den Zeichnungen ist ein Messer insgesamt mit der Bezugsziffer 10 bezeichnet. Gleiche Bezugsziffern in den unterschiedlichen Figuren bezeichnen entsprechende Teile.

Ein solches Messer 10 weist gemäß Fig. 1 im Wesentlichen ein Messergehäuse 11, eine Klingenhalterung 12 mit einer Klinge 13 sowie ein Betätigungselement 14 auf. Das Messergehäuse 11 ist mit etwa schlitzartigen Aussparungen 15, 16 und 17 versehen. Ferner weist das Messergehäuse 11 einen Aufnahmekanal A auf.

In dem Aufnahmekanal A des Messergehäuses 11 ist die Klingenhalterung 12 in bekannter Weise längsverschieblich angeordnet. Die Klingenhalterung 12 kann daher zwischen einer Schneidposition gemäß der Figuren 1 bis 4, in welcher die Klinge 13 teilweise aus einer Öffnung 18 des Messergehäuses 11 hinausragt und einer nicht dargestellten Nichtgebrauchsposition verstellt werden, in welcher die Klinge 13 in den Aufnahmekanal A zurückgezogen ist, so dass eine Schneide S der Klinge 13 keine Gefährdung darstellt. Die Klinge 13 ist in bekannter Weise in der Klingenhalterung 12 aufgenommen. Die Klingenhalterung 12 wird von einer Schraubenfeder F in die Nichtgebrauchsposition belastet.

Der Klingenhalterung 12 ist das Betätigungselement 14 zugeordnet, welches einstückig angeformte Betätigungsansätze 20, 21 und 22 mit Bedienflächen 32, 33, 34 aufweist. Die Betätigungsansätze 20, 21 und 22 sind mit Wulsten 29, 30 und 31 versehen, die eine Anschlagfläche D für einen Bedienfinger des Benutzers darstellen. Das Betätigungselement 14 kann fest an der Klingenhalterung angebracht sein oder aber beispielsweise über ein Kupplungselement mit der Klingenhalterung verbunden sein.

Der Betätigungsansatz 20 ist in der Aussparung 15, der Betätigungsansatz 21 in der Aussparung 16 und der Betätigungsansatz 22 in der Aussparung 17 angeordnet. Das Messer 10 ermöglicht daher die Betätigung der Klingenhalterung 12 in zwei unterschiedlichen Halte-Positionen des Messers 10. In einer Schneidposition wird der Schneiddruck mit dem Handballen auf den Messerrücken R aufgebracht. Die Klingenhalterung 12 kann dann, je nachdem ob das Messer 10 von einem Rechts- oder einem Linkshänder benutzt wird, mittels der Betätigungsansätze 20 oder 21 bedient werden. In einer anderen Schneidposition wird der Schneiddruck mit dem Daumen auf den Messerrücken R aufgebracht. Sowohl Rechts- als auch Linkshänder können dann die Klingenhalterung mittels des Betätigungsansatzes 22 bedienen. Mittels des erfindungsgemäßen Messers ist also eine Bewegung der Klingenhalterung 12 von der Nichtgebrauchs- in die Schneidposition von drei Messergehäuseseiten 23, 24 und 25 her möglich.

Die Aussparung 15 ist von Außenflächen 26, die Aussparung 16 von Außenflächen 27 und die Aussparung 17 von Außenflächen 28 des Messergehäuses 11 umgeben. Wie aus den Figuren 1 bis 4 hervorgeht, sind die Betätigungsansätze 20 und 21 sowie die angeformten Wulste 29 und 30 bezüglich ihrer umgebenden Gehäuseaußenflächen 26 und 27 versenkt angeordnet. Auch der Betätigungsansatz 22 ist bezüglich der Gehäuseaußenfläche 25 versenkt angeordnet, während der angeformte Wulst 31 bezüglich der Gehäuseaußenfläche 28 geringfügig vorragt.

Es ist hervorzuheben, dass bei der Bedienung beispielsweise des Betätigungsansatzes 22 mit dem Daumen der rechten Hand die übrigen das Messergehäuse 11 umgreifenden Finger nicht mit den anderen Bedienansätzen 20 und 21 kollidieren, da die umgebenden Gehäuseaußenflächen 26 und 27 Finger- und Handanlageflächen bilden. Aufgrund der Gehäuseaußenflächen 26 und 27, welche Anlageflächen bilden, überspannt die Hand die Aussparungen 26 und 27 brückenartig und gerät nicht mit den Betätigungsansätzen 20 und 21 in Kontakt. Dieser vorteilhafte Effekt tritt ebenfalls bei Betätigung der Betätigungsansätze 20 oder 21 auf.

Entgegen der Darstellung gemäß der Figuren 1 bis 4 kann auch der Wulst 31 bezüglich der Gehäuseaußenflächen 28 versenkt sein.

## Patentansprüche

1. Messer (10) mit einem Messergehäuse (11) und mit einer innerhalb eines Aufnahmekanals (A) des Messergehäuses (11) in Messergehäuse-Längsrichtung translatorisch verschiebbaren Klingenhalterung (12) zur Aufnahme einer Messerklinge (13), wobei der Klingenhalterung (12) wenigstens ein Betätigungsansatz (20, 21, 22) zugeordnet ist und wobei die Klingenhalterung (12) bewegbar ist zwischen einer Nichtgebrauchsposition, in welcher die Klinge (13) im Aufnahmekanal (A) angeordnet ist und einer Schneidposition, in welcher die Klinge (13) zumindest teilweise aus einer Öffnung (18) des Messergehäuses (11) herausragt und wobei gegenüberliegende Seitenflächen (23, 24) des Messergehäuses (11) jeweils eine schlitzartige Aussparung (15, 16) zur teilweisen Aufnahme des Betätigungsansatzes (20, 21) aufweisen, **dadurch gekennzeichnet, dass** das Messergehäuse (11) an einem einer Messerschneide (S) abgewandten Messerrücken (R) eine zusätzliche schlitzartige Aussparung (17) aufweist, in welcher ein zusätzlicher Betätigungsansatz (22) teilweise aufgenommen ist, wobei die schlitzartigen Aussparungen (15, 16, 17) jeweils umgebenden Gehäuseaußenflächenbereiche (26, 27, 28) des Messergehäuses (11) Finger- und Handanlageflächen für den Benutzer bilden.

2. Messer nach Anspruch 1, **dadurch gekennzeichnet, dass** die umgebenden Gehäuseaußenflächenbereiche (26, 27, 28) bezüglich des Betätigungsansatzes (20, 21, 22) vorragen, während der Betätigungsansatz (20, 21, 22) wenigstens teilweise gegenüber den Gehäuseaußenflächenbereichen (26, 27, 28) versenkt angeordnet ist.

3. Messer nach Anspruch 1, **dadurch gekennzeichnet, dass** die umgebenden Gehäuseaußenflächenbereiche (26, 27, 28) im wesentlichen bündig bezüglich des Betätigungsansatzes (20, 21, 22) ausgebildet sind.

4. Messer nach einem der Ansprüche 1 bis 3, **dadurch gekennzeichnet, dass** wenigstens ein Betätigungsansatz (20, 21, 22) einen Wulst (29, 30, 31) aufweist, welcher gegenüber einer Bedienfläche (32, 33, 34) des Betätigungsansatzes (20, 21, 22) vorragt.

5. Messer nach Anspruch 4, **dadurch gekennzeichnet, dass** der Wulst (29, 30, 31) eine Anschlagfläche (D) für einen Benutzerfinger aufweist.

6. Messer nach einem der Ansprüche 1 bis 5, **dadurch gekennzeichnet, dass** alle Betätigungsansätze (20, 21, 22) einem Betätigungselement (14) zugeordnet sind.

7. Messer nach Anspruch 6, **dadurch gekennzeichnet, dass** die Betätigungsansätze (20, 21, 22) und das Betätigungselement (14) einstückig miteinander verbunden sind.

8. Messer nach einem der vorangehenden Ansprüche, **dadurch gekennzeichnet, dass** wenigstens ein Messerbereich des Messergehäuses (11), in welchem die Aussparungen (15, 16, 17) angeordnet sind, einen im Wesentlichen rechteckigen Querschnitt aufweist.

9. Messer nach Anspruch 8, **dadurch gekennzeichnet, dass** Eckbereiche des im Wesentlichen rechteckigen Querschnitts abgerundet ausgebildet sind.

10. Messer nach einem der vorangehenden Ansprüche, **dadurch gekennzeichnet, dass** wenigstens der Messerbereich des Messergehäuses (11), in welchem die Aussparungen (15, 16, 17) angeordnet sind, einen im Wesentlichen ovalen Querschnitt aufweist.

## Claims

1. Knife (10) having a knife housing (11) and having a blade holder (12), which is displaceable in a translatory manner in the longitudinal direction of the knife housing inside a receiving passage (A) of the knife housing (11) and serves to hold a knife blade (13), at least one actuating attachment (20, 21, 22) being associated with the blade holder (12), and the blade holder (12) being movable between a non-use position, in which the blade (13) is arranged in the receiving passage (A), and a cutting position, in which the blade (13) projects partially out of an opening (18) of the knife housing (11), and opposite lateral surfaces (23, 24) of the knife housing (11) each having a slot-like cutout (15, 16) for partially receiving the actuating attachment (20, 21), **characterised in that** the knife housing (11) has, on a knife back (R) facing away from a knife cutting edge (S), an additional slot-like cutout (17), in which an additional actuating attachment (22) is partially received, housing exterior surface regions (26, 27, 28) of the knife housing (11), which each surround the slot-like cutouts (15, 16, 17), forming finger and hand bearing surfaces for the user.

2. Knife according to Claim 1, **characterised in that** the surrounding housing exterior surface regions (26, 27, 28) project with respect to the actuating attachment (20, 21, 22), while the actuating attachment (20, 21, 22) is arranged at least partially in a sunk manner relative to the housing exterior surface regions (26, 27, 28).

3. Knife according to Claim 1, **characterised in that** the surrounding housing exterior surface regions (26, 27, 28) are formed substantially flush with respect to the actuating attachment (20, 21, 22).

4. Knife according to one of Claims 1 to 3, **characterised in that** at least one actuating attachment (20, 21, 22) has a ridge (29, 30, 31) which projects relative to a control surface (32, 33, 34) of the actuating attachment (20, 21, 22).

5. Knife according to Claim 4, **characterised in that** the ridge (29, 30, 31) has an abutment surface (D) for a user's finger.

6. Knife according to one of Claims 1 to 5, **characterised in that** all the actuating attachments (20, 21, 22) are associated with an actuating element (14).

7. Knife according to Claim 6, **characterised in that** the actuating attachments (20, 21, 22) and the actuating element (14) are integrally joined to one another.

8. Knife according to one of the preceding claims, **characterised in that** at least a knife region of the knife housing (11) in which the cutouts (15, 16, 17) are arranged has a substantially rectangular cross-section.

9. Knife according to Claim 8, **characterised in that** corner regions of the substantially rectangular cross-section are of rounded form.

10. Knife according to one of the preceding claims, **characterised in that** at least the knife region of the knife housing (11) in which the cutouts (15, 16, 17) are arranged has a substantially oval cross-section.

## Revendications

1. Couteau (10), avec un boîtier de couteau (11) et avec une fixation de lame (12), déplaçable en translation en direction longitudinale du boîtier de couteau, à l'intérieur d'un canal de logement (A) du boîtier de couteau (11), pour supporter une lame de couteau (13), à la fixation de lame (12) étant associé au moins un appendice d'actionnement (20, 21, 22) et la fixation de lame (12) étant déplaçable entre une position de non utilisation, dans laquelle la lame (13) est disposée dans le canal de logement (A) , et une position de coupe, dans laquelle la lame (13) sort au moins partiellement d'une ouverture (18) du boîtier de couteau (11), et des faces latérales (23, 24) opposées du boîtier de couteau (11) présentent chacune un évidemment (15, 16) du genre d'une fente, pour recevoir partiellement l'appendice d'actionnement (20, 21), **caractérisé en ce que** le boîtier de couteau (11) présente, sur un dos de couteau (R) opposé à un tranchant de couteau (S), un évidement (17) du genre d'une fente, supplémentaire, dans lequel est logé partiellement un appendice d'actionnement (22) supplémentaire, des zones de surface extérieure de boîtier (26, 27, 28), entourant chacune les évidements (15, 16, 17) du genre d'une fente, du boîtier de couteau (11) formant des surfaces d'appui des doigts et de la main pour l'utilisateur.

2. Couteau selon la revendication 1, **caractérisé en ce que** les zones de surface extérieure de boîtier (26, 27, 28), assurant un entourage, sont en saillie par rapport à l'appendice d'actionnement (20, 21, 22), tandis que l'appendice d'actionnement (20, 21, 22) est disposé au moins partiellement encastré par rapport aux zones de surface extérieure de boîtier (26, 27, 28).

3. Couteau selon la revendication 1, **caractérisé en ce que** les zones de surface extérieure de boîtier (26, 27, 28), assurant un entourage, sont sensiblement en affleurement par rapport à l'appendice d'actionnement (20, 21, 22).

4. Couteau selon l'une des revendications 1 à 3, **caractérisé en ce qu'**au moins un appendice d'actionnement (20, 21, 22) présente un bourrelet (29, 30, 31), faisant saillie d'une surface de manipulation (32, 33, 34) de l'appendice d'actionnement (20, 21, 22).

5. Couteau selon la revendication 4, **caractérisé en ce que** le bourrelet (29, 30, 31) présente une surface de butée (D) pour un doigt d'utilisateur.

6. Couteau selon l'une des revendications 1 à 5, **caractérisé en ce que** tous les appendices d'actionnement (20, 21, 22) sont associés à un élément d'actionnement (14).

7. Couteau selon la revendication 6, **caractérisé en ce que** les appendices d'actionnement (20, 21, 22) et l'élément d'actionnement (14) sont reliés ensemble d'une seule pièce.

8. Couteau selon l'une des revendications précédentes, **caractérisé en ce qu'**au moins une zone de couteau du boîtier de couteau (11), dans laquelle sont disposés les évidements (15, 16, 17), présente une section transversale sensiblement rectangulaire.

9. Couteau selon la revendication 8, **caractérisé en ce que** des zones d'angle de la section transversale sensiblement rectangulaire sont arrondies.

10. Couteau selon l'une des revendications précédentes, **caractérisé en ce qu'**au moins la zone de couteau du boîtier de couteau (11), dans laquelle sont disposés les évidements (15, 16, 17), présente une section transversale sensiblement ovale.
